# FASCICULE DE BREVET EUROPEEN

(11) **EP 2 703 090 B1**
(45) Date de publication et mention de la délivrance du brevet: **12.08.2015**
(21) Numéro de dépôt: 13182089.6
(22) Date de dépôt: 28.08.2013
(51) Int. Cl.: B05B 11/00

(54) **Flacon de distribution d'un produit fluide**
Sprühfläschchen für Flüssigprodukt
Vial for dispensing a fluid product

(30) Priorité: 04.09.2012 FR 1258252
(43) Date de publication de la demande: 05.03.2014
(73) Titulaire: Albéa le Tréport, 76470 Le Tréport (FR)
(72) Inventeur: Dumont, Pierre, 80570 Dargnies (FR); Elmeguenni, Mohamed, 80350 Mers les Bains (FR); Lasnier, Jacky, 76480 Sainte Marguerite sur Duclair (FR); Mauduit, Emmanuel, 80100 Abbeville (FR); Octau, Jean-Luc, 76630 Intraville (FR)
(74) Mandataire: Gevers France

(56) Documents cités:
- EP-A1- 2 441 344
- DE-A1- 2 556 973
- GB-A- 1 335 200

## Description

L'invention concerne un flacon de distribution d'un produit fluide, notamment liquide, par exemple d'un produit cosmétique de soin, de maquillage ou de parfumage, ou d'un produit pharmaceutique.

Le document DE2556973 décrit un flacon de distribution selon le préambule de la revendication 1.

Le flacon de distribution comprend un corps dans lequel un réservoir de conditionnement du produit est formé, ainsi qu'un dispositif de prélèvement du produit conditionné qui est monté de façon étanche dans ledit corps. En particulier, le dispositif de prélèvement peut comprendre une pompe à actionnement manuel qui est alimentée en produit conditionné, ladite pompe étant agencée pour distribuer le produit sous pression, par exemple sous la forme d'un aérosol.

Dans un exemple d'application, les flacons selon l'invention permettent la distribution d'échantillons de produit, notamment pour un volume de produit conditionné dans le réservoir qui est compris entre 1 et 10 ml. En particulier, les échantillons ainsi distribués peuvent permettre à un client de tester le produit, les flacons étant alors qualifiés de flacons testeurs d'échantillons. En variante, les flacons peuvent être dits « de sac » en ce qu'ils permettent de transporter facilement un volume réduit de produit, par opposition à des flacons de contenance supérieure qui sont en général lourds et encombrants car cossus. Dans ces applications, par exemple pour des raisons logistiques, de praticité ou encore environnementales de recyclage, il peut être souhaitable de pouvoir recharger le réservoir en produit à partir d'une source dudit produit. En effet, il est peu pratique pour un utilisateur d'effectuer le remplissage du réservoir à l'aide d'un petit entonnoir et peu écologique de jeter un flacon vide pour le remplacer par un plein constituant recharge.

Des flacons de distribution sont déjà proposés à la vente, dans lesquels le corps est équipé d'une soupape de remplissage du réservoir qui est agencée pour permettre la mise en communication d'une source de produit avec ledit réservoir. En particulier, la soupape peut s'ouvrir par appui sur le tube de sortie de la pompe d'un flacon source qu'il convient d'actionner à plusieurs reprises pour réaliser le remplissage du réservoir par injection du produit source, ce qui est un geste peu intuitif pour l'utilisateur.

La soupape de remplissage peut comprendre un chapeau rigide monté de façon étanche dans le corps du flacon pour mettre un logement interne dudit chapeau en communication avec le réservoir par l'intermédiaire d'un passage aval. En particulier, le logement interne peut être équipé d'un gicleur déplaçable ou d'un clapet déformable entre un état stable de fermeture étanche du réservoir et un état contraint de remplissage dudit réservoir.

On connait également, notamment du document FR-2 854 131, le vidage d'un réservoir au moyen d'une pompe de distribution sans reprise d'air de sorte à créer une dépression dans ledit réservoir, ladite dépression permettant de réaliser le remplissage dudit réservoir par aspiration du produit source.

Le document EP-2 441 344 propose des flacons de distribution dont le réservoir est vide de produit et présente une dépression d'air qui est agencée pour pouvoir réaliser ultérieurement le remplissage initial du réservoir en produit par mise en communication étanche d'une source de produit avec ledit réservoir par l'intermédiaire d'une soupape de sorte que ladite dépression induise le remplissage dudit réservoir par aspiration du produit contenu dans ladite source.

Toutefois, les soupapes selon l'art antérieur ne donnent pas entièrement satisfaction, notamment relativement à l'étanchéité au travers d'elle, ce qui est d'autant plus pénalisant lorsque le remplissage doit être réalisé par aspiration du produit source puisque se pose alors le problème de la conservation dans le temps d'une dépression d'air suffisante pour garantir un remplissage satisfaisant du réservoir.

En outre, les soupapes selon l'art antérieur ne sont pas compatibles avec les différentes configurations de tubes de sortie du commerce, ce qui limite les possibilités de remplissage d'un flacon de distribution équipé d'une telle soupape.

L'invention vise à perfectionner l'art antérieur en proposant notamment un flacon de distribution équipé d'une soupape de remplissage dont la fiabilité est améliorée, notamment relativement à son étanchéité sous dépression d'air dans le réservoir.

A cet effet, l'invention propose un flacon de distribution d'un produit fluide comprenant un corps dans lequel un réservoir destiné au conditionnement dudit produit est formé, ledit flacon comprenant en outre un dispositif de prélèvement dudit produit conditionné qui est monté de façon étanche dans ledit corps, ledit corps étant en outre équipé d'une soupape de remplissage dudit réservoir qui est agencée pour permettre la mise en communication d'un tube de sortie d'une source de produit avec ledit réservoir, la soupape comprenant un chapeau rigide présentant un logement interne dans lequel un clapet déformable est monté, ledit chapeau étant monté de façon étanche dans ledit corps pour mettre le logement interne en communication avec le réservoir par l'intermédiaire d'un passage aval, ledit logement interne présentant une structure équipée d'un passage intermédiaire formé entre une ouverture amont et une ouverture aval, le clapet déformable présentant un siège équipé d'un passage amont formé entre une portée inférieure de réception du tube de sortie et une portée supérieure qui est surmontée par une lèvre d'étanchéité, ladite soupape étant agencée pour présenter un état stable dans lequel la lèvre d'étanchéité occulte de façon étanche l'ouverture aval et un état contraint par appui axial du tube de sortie sur la portée inférieure dans lequel le siège est comprimée par écrasement axial de la portée supérieure sur la structure en permettant la communication entre le passage amont et l'ouverture amont, ladite compression induisant un décollement de ladite lèvre pour ouvrir la communication entre l'ouverture aval et le passage aval afin de permettre le remplissage du réservoir par mise en communication étanche du tube de sortie avec le réservoir par l'intermédiaire des passages.

D'autres objets et avantages de l'invention apparaîtront dans la description qui suit, faite en référence aux figures annexées, dans lesquelles :
- la figure 1 est une vue en coupe longitudinale d'un flacon de distribution selon l'invention qui est représenté en état de stockage, les figures 1a à 1c étant des vues agrandies des zones respectivement A, B et C de la figure 1 ;
- la figure 2 est une vue en coupe longitudinale du flacon de la figure 1 montrant le remplissage du réservoir au moyen d'une source de produit, la figure 2a étant une vue agrandie de la zone A de la figure 2 ;
- la figure 3 est une vue en coupe longitudinale du flacon de la figure 1 qui est représenté en état d'utilisation ;
- les figures 4 à 6 sont des vues des composants de la soupape de remplissage du flacon de la figure 1, montrant respectivement le chapeau en perspective de dessous (figure 4), le clapet déformable en coupe longitudinale (figure 5) et l'armature du clapet déformable en perspective de dessus (figure 6).

Dans la description, les termes de positionnement dans l'espace sont pris en référence à la position du flacon représenté sur les figures.

En relation avec les figures, on décrit ci-dessous un flacon destiné à contenir un produit fluide en vue de sa distribution. Dans des exemples particuliers, le produit peut être liquide, notamment un produit cosmétique de soin, de maquillage ou de parfumage, ou un produit pharmaceutique.

Le flacon comprend un corps 1 dans lequel un réservoir 2 de conditionnement du produit est formé. Selon une application particulière, le réservoir 2 peut avoir une contenance comprise entre 1 et 10 ml de sorte à permettre la distribution d'échantillons de produit.

Dans les modes de réalisation représentés, le corps 1 est rigide, notamment en présentant une rigidité suffisante pour que le volume du réservoir 2 demeure sensiblement constant, même si la pression interne varie. Le corps 1 peut être monobloc, par exemple réalisé par injection-soufflage ou extrusion-soufflage, ou en plusieurs parties injectées puis assemblées, par exemple par soudure ultra-sons, ou par laser, ou par friction rotative, en matière plastique rigide, en métal, par exemple en aluminium, ou en verre.

Le flacon comprend un dispositif de prélèvement du produit conditionné qui est monté de façon étanche dans le corps 1. En particulier, le dispositif de prélèvement est équipé d'un bouton poussoir 3 qui est pourvu d'un orifice de distribution 4 dudit produit, ledit bouton poussoir étant déplaçable réversiblement sur une course d'actionnement dudit dispositif entre une position au repos et une position enfoncée dans laquelle l'orifice de distribution 4 est en communication avec le réservoir 2 par l'intermédiaire dudit dispositif.

Dans le mode de réalisation représenté, le dispositif de prélèvement comprend une pompe 5 de distribution actionnée manuellement au moyen d'un bouton poussoir 3 qui est alimenté avec le produit sous pression en vue de sa distribution.

La pompe 5 comprend des moyens d'alimentation en produit conditionné qui, sur les figures, comprennent un tube plongeur 6 disposé dans le réservoir 2, ledit tube étant équipé d'un clapet 7 d'entrée du produit dans la pompe 5. Le bouton poussoir 3 est monté sur le gicleur 8 de la pompe 3 en mettant l'orifice de distribution 4 en communication avec un canal de sortie 9 dudit gicleur.

La pompe 5 comprend également un carter 10 dans lequel un piston 11 monté autour du gicleur 8 est disposé pour délimiter une chambre de dosage 12 dans ledit carter, ledit gicleur étant déplaçable réversiblement sur une course de distribution - respectivement d'aspiration - dans laquelle le piston 11 ouvre - respectivement ferme - la communication entre le canal de sortie 9 et la chambre de dosage 12.

Le bouton poussoir 3 comprend une zone supérieure 3a permettant à l'utilisateur d'exercer un appui digital sur ledit bouton poussoir afin de pouvoir déplacer le gicleur 8 sur sa course de distribution jusqu'à une position enfoncée dudit bouton poussoir, le retour du bouton poussoir 3 en position de repos sur la course d'aspiration du gicleur 8 étant classiquement réalisé par un ressort 13.

Dans le mode de réalisation représenté, le bouton poussoir 3 est équipé d'une buse de pulvérisation 14 qui est agencée pour distribuer radialement un aérosol du produit au travers de l'orifice de distribution 4. Toutefois, l'invention n'est pas limitée à un mode particulier de distribution du produit. En particulier, notamment pour un embout nasal de pulvérisation, le bouton poussoir 3 peut permettre une distribution axiale du produit et un autre type de dispositif de prélèvement peut être envisagé.

Le corps 1 du flacon est équipé d'une soupape 15 de remplissage du réservoir 2 qui est agencée pour permettre la mise en communication d'une source de produit 16 avec ledit réservoir. En relation avec la figure 2, la source de produit 16 comprend un réservoir source sur lequel est disposé un tube de sortie 17, le remplissage en produit du réservoir 2 étant réalisé par montage dudit tube en appui étanche sur la soupape 15 qui est agencée pour s'ouvrir de façon réversible.

En particulier, on peut utiliser en tant que source de produit 16 un flacon nourrice de contenance supérieure, ledit flacon étant équipé d'une pompe 18 dont le bouton poussoir est retiré pour permettre la disposition du gicleur 17 en appui étanche sur la soupape 15. En effet, outre l'ouverture de la soupape 15, l'appui étanche provoque l'ouverture de la pompe 18 afin de permettre le passage du produit de remplissage au travers d'elle.

Selon une autre réalisation, le réservoir source 16 est formé à l'intérieur d'une poche souple qui peut être remplie de produit sans air ni gaz pour la bonne conservation dudit produit. Le transfert du produit dans le réservoir est alors possible dans toutes les positions et la poche souple ne peut pas être détournée de son rôle de source puisque sans gaz propulseur ni pression interne, ni bouton poussoir pour actionner une éventuelle pompe ou valve associée au tube de sortie 17.

Selon une réalisation, le réservoir 2 présente une dépression d'air qui est agencée pour pouvoir réaliser le remplissage dudit réservoir en produit par mise en communication étanche de la source de produit 16 avec ledit réservoir par l'intermédiaire de la soupape 15 de sorte que ladite dépression induise le remplissage dudit réservoir par aspiration du produit contenu dans ladite source. En particulier, la dépression d'air peut être de l'ordre de - 980 hPa.

Le réservoir 2 peut être vide de produit et présenter une dépression d'air initiale qui est utilisée pour réaliser le premier remplissage dudit réservoir en produit. Le dispositif de prélèvement 5 peut alors être du type sans reprise d'air pour permettre des remplissages ultérieurs ou avec reprise d'air pour limiter l'utilisation du flacon à un seul remplissage. Dans le mode de réalisation représenté, la pompe 5 est un modèle avec reprise d'air et présente donc un trou d'évent 19 qui est agencé pour permettre de compenser le volume de produit prélevé dans le réservoir 2 par de l'air.

En particulier, la dépression d'air initiale peut être réalisée par mise en communication du réservoir 2 vide de produit avec un dispositif d'aspiration d'air. Pour ce faire, on peut par exemple utiliser un dispositif d'aspiration d'air qui comprend une cloche à vide dans laquelle le flacon de distribution est disposé, le montage étanche du dispositif de prélèvement 5 dans le corps 1 étant réalisé après activation de ladite cloche. Ainsi, la dépression est formée dans le réservoir 2 puis le dispositif de prélèvement 5 est monté de façon étanche pour maintenir ladite dépression.

On peut également utiliser un dispositif d'aspiration d'air comprenant une pompe à vide, ledit dispositif d'aspiration étant mis en communication étanche avec la soupape 15 pour, après le montage étanche du dispositif de prélèvement 5 dans le corps 1, aspirer l'air du réservoir 2 au travers de ladite soupape.

La soupape 15 comprend un chapeau rigide 20 présentant un logement interne 21 dans lequel un clapet déformable 22 est monté, ledit chapeau étant monté de façon étanche dans le corps 1 pour mettre le logement interne 21 en communication avec le réservoir 2 par l'intermédiaire d'un passage aval 23.

Le logement interne 21 présente une structure 24 équipée d'un passage intermédiaire 25 formé entre une ouverture amont 25a et une ouverture aval 25b, le clapet déformable 22 présentant un siège 26 qui est équipé d'un passage amont 27 formé entre une portée inférieure 28 de réception du tube de sortie 17 de la source de produit 16 et une portée supérieure 29 qui est surmontée par une lèvre d'étanchéité 30.

En outre, la soupape 15 est agencée pour présenter un état stable, dans lequel la lèvre d'étanchéité 30 occulte de façon étanche l'ouverture aval 25b, et un état contraint par appui axial du tube de sortie 17 sur la portée inférieure 29, dans lequel le siège 26 est comprimé par écrasement axial de la portée supérieure 29 sur la structure 24 en permettant la communication entre le passage amont 27 et l'ouverture amont 25a, ladite compression induisant un décollement de ladite lèvre pour ouvrir la communication entre l'ouverture aval 25b et le passage aval 23.

Ainsi, le remplissage du réservoir 2 est réalisé par simple appui du tube de sortie 17 pour mettre en communication étanche ledit tube de sortie avec le réservoir 2 par l'intermédiaire des passages 27, 25, 23, le retrait dudit tube de sortie induisant le retour de la soupape 15 en état stable en fiabilisant l'étanchéité au travers d'elle par occultation de l'ouverture aval 25b.

De façon avantageuse, l'étanchéité est fiabilisée en prévoyant que la lèvre d'étanchéité 30 soit reliée au siège 26 de sorte que la compression - respectivement l'extension - axiale dudit siège entre ses portées supérieure 29 et inférieure 28 induise un décollement - respectivement un plaquage - radial de ladite lèvre sur l'ouverture aval 25b.

En particulier, les portées inférieure 28 et supérieure 29 sont annulaires et s'étendent radialement autour du passage amont 27 en étant espacées axialement, la lèvre 30 étant également annulaire et s'étendant radialement autour de ladite portée supérieure en étant reliée à elle par l'intermédiaire d'un pan 31 qui est incliné vers l'extérieur. Ainsi, lorsque la portée supérieure 29 est comprimée sur la structure 24, l'inclinaison du pan 31 facilite le décollement radial de la lèvre 30.

Par ailleurs, la dépression d'air formée dans le réservoir 2 tend au plaquage étanche de la lèvre d'étanchéité 30 sur l'ouverture aval 25b afin de fiabiliser la conservation dans le temps de ladite dépression. En outre, pour améliorer l'étanchéité de la soupape 15, empêcher sa pollution par des corps étrangers venant de l'extérieur et constituer un témoin de première utilisation, ladite soupape peut être recouverte de façon réversible par un opercule 32 d'étanchéité que l'utilisateur retire ou déchire lorsqu'il souhaite remplir le réservoir 2. En particulier, l'opercule 32 peut être soudé sous le chapeau 20, ledit chapeau étant lui-même soudé dans le corps 1 pour assurer l'étanchéité du montage de la soupape 15 dans ledit corps.

De façon avantageuse, le clapet 22 peut comprendre une armature 33 sur laquelle est associé, notamment par surmoulage pour faciliter l'assemblage de la soupape 15, un élément 22a en matériau élastiquement déformable. Le siège 26 est formé sur l'élément 22a, l'armature 33 comprenant une paroi périphérique 34 d'association au chapeau 20 et un plateau 35 disposé entre les portées supérieure 29 et inférieure 28 en présentant un orifice 36 par lequel le passage amont 27 s'étend.

En particulier, le plateau 35 s'étend radialement et est relié à la paroi périphérique 34 par au moins un bras 37 permettant un déplacement élastique axial dudit plateau à l'intérieur de ladite paroi périphérique. Ainsi, en état stable, les bras 37 peuvent exercer un effort de plaquage de la lèvre d'étanchéité 30 sur l'ouverture aval 25b afin de fiabiliser l'étanchéité conférée.

De plus, le plateau 35 assure la répartition uniforme de l'effort exercé par le tube de sortie 17 lors de l'opération de remplissage, quelque soient le diamètre et le centrage dudit tube.

Dans le mode de réalisation représenté, la structure comprend un plot 24 présentant une paroi périphérique délimitée entre une surface intérieure 24a, une surface extérieure 24b et un bord inférieur libre 24c, le passage intermédiaire 25 comprenant au moins un conduit formé en creux dans ladite paroi avec l'ouverture amont 25a - respectivement aval 25b, débouchant dans la surface intérieure 24a - respectivement extérieure 24b.

En particulier, le passage amont 25a de chaque conduit 25 débouche dans le plot de la structure 24, la portée supérieure 29 étant disposée en regard du bord inférieur 24c pour être écrasée sur lui en état contraint et la lèvre d'étanchéité 30 à l'état stable est en appui étanche sur la surface extérieure 24b.

En relation avec la figure 4, le passage intermédiaire comprend quatre conduits 25 espacés angulairement d'environ 90°, lesdits conduits débouchant dans le bord inférieur 24c du plot 24. En outre, les conduits 25 sont inclinés vers le bas entre leur ouverture amont 25a et aval 25b, ladite ouverture aval étant occultée par la base du pan 31 afin de fiabiliser l'étanchéité conférée. Par ailleurs, le passage aval 23 comprend quatre orifices qui sont disposés en regard de respectivement un conduit 25.

En relation avec les figures 1 et 2, une paroi supérieure 40 est intégrée au corps 1 par l'intermédiaire d'un moyen de liaison étanche 41 qui peut être détruit manuellement, le dispositif de prélèvement 5 étant monté dans ledit corps avec le bouton poussoir 3 maintenu en position enfoncée sur ladite paroi supérieure de sorte à mettre ledit moyen de liaison en communication avec le réservoir 2. De façon avantageuse, le maintien en position enfoncée est réalisé par mise en appui axial de la zone supérieure 3a sous la paroi supérieure 40. Ainsi, lors du stockage du flacon, l'étanchéité de la dépression d'air du réservoir 2 n'est pas réalisée au niveau du dispositif de prélèvement 5 qui est maintenu en position ouverte, mais par l'intégration de la paroi supérieure 40 au corps 1, ladite intégration pouvant être facilement agencée pour conserver dans le temps ladite dépression d'air, notamment sans nécessiter de modification du dispositif de prélèvement 5.

Ensuite, l'utilisateur peut remplir le réservoir 2 par aspiration (figures 2) puis rompre le moyen de liaison 41 pour libérer le bouton poussoir 3 qui se place alors en position de repos qui correspond à l'état d'utilisation du flacon (figure 3). En variante, le moyen de liaison 41 peut être rompu avant le remplissage du réservoir 2.

Dans le mode de réalisation représenté, le corps 1 présente une ouverture supérieure 1a qui est occultée par la paroi supérieure 40 et une ouverture inférieure 1b dans laquelle le chapeau 20 de la soupape de remplissage 15 est monté de façon étanche, de sorte notamment à remplir le réservoir 2 par le fond du flacon, ce qui correspond à un geste intuitif.

En outre, le dispositif de prélèvement 5 est monté dans le corps 1 par l'intermédiaire d'une douille 42, ladite douille comprenant un alésage 43 dans lequel le carter 10 est fixé et une couronne extérieure 44 en appui étanche sur l'intérieur dudit corps. En particulier, le dispositif de prélèvement 5 équipé de la douille 42 est introduit dans l'ouverture inférieure 1 b puis translaté dans le corps 1 jusqu'à mise du bouton poussoir 3 en position enfoncée par appui de la zone supérieure 3a sous la paroi supérieure 40.

Pour fiabiliser le maintien du bouton poussoir 3 en position enfoncée, l'intérieur du corps 1 présente une rainure radiale 45 sur laquelle la couronne extérieure 44 vient en appui axial à la fin du montage du dispositif de prélèvement 5 dans ledit corps (figure 1b).

Par ailleurs, l'intérieur du corps 1 présente au moins une rainure axiale 46 d'éventation permettant un échappement d'air lors du montage par coulissement de la douille 42 dans le corps 1 (figure 1a). En outre, pour faciliter l'échappement d'air, l'intérieur du corps 1 peut présenter une géométrie conique qui converge vers le haut.

Dans le mode de réalisation représenté, le corps comprend une zone amincie 41 qui est disposée sous la paroi supérieure 40 pour former le moyen de liaison étanche. En particulier, la zone amincie 41 s'étend sur toute la périphérie de l'ouverture supérieure 1a du corps 1 afin de pouvoir séparer la paroi supérieure 40 dudit corps après destruction de ladite zone.

Par ailleurs, la paroi supérieure 40 est entourée d'une jupe 47, la zone amincie 41 du moyen de liaison étanche étant formée sous ladite jupe. En relation avec les figures, la paroi supérieure 40 et la jupe 47 forment ainsi un capot qui, lorsqu'il est relié au corps 1 par le moyen de liaison étanche 41, délimite un espace interne dans lequel est disposé le bouton poussoir 3 en position enfoncée.

En particulier, l'espace interne est en communication avec le réservoir 2 puisque, en position enfoncée du bouton poussoir 3, le canal de sortie 9 du gicleur 8 et donc l'orifice de distribution 4 débouchant dans ledit espace interne est en communication avec le réservoir 2 par l'intermédiaire de la chambre de dosage 14. En outre, l'espace interne est en communication avec le réservoir 2 par l'intermédiaire du trou d'évent 19.

Par ailleurs, pour inciter l'utilisateur à saisir la jupe 47 pour détruire le moyen de liaison étanche 41, ladite jupe peut présenter une portée extérieure pourvue de stries 48, lesdites stries permettant en outre de faciliter la préhension de ladite jupe par ledit utilisateur pour la faire tourner et/ou la soulever, de sorte à briser la zone amincie 41 pour libérer le bouton poussoir 3.

## Revendications

1. Flacon de distribution d'un produit fluide comprenant un corps (1) dans lequel un réservoir (2) destiné au conditionnement dudit produit est formé, ledit flacon comprenant en outre un dispositif de prélèvement (5) dudit produit conditionné qui est monté de façon étanche dans ledit corps, ledit corps étant en outre équipé d'une soupape (15) de remplissage dudit réservoir qui est agencée pour permettre la mise en communication d'un tube de sortie (17) d'une source de produit (16) avec ledit réservoir, la soupape (15) comprenant un chapeau rigide (20) présentant un logement interne (21) dans lequel un clapet déformable (22) est monté, ledit chapeau étant monté de façon étanche dans ledit corps pour mettre le logement interne (21) en communication avec le réservoir (2) par l'intermédiaire d'un passage aval (23), ledit logement interne présentant une structure (24) équipée d'un passage intermédiaire (25) formé entre une ouverture amont (25a) et une ouverture aval (25b), ledit flacon étant **caractérisé en ce que** le clapet déformable (22) présente un siège (26) équipé d'un passage amont (27) formé entre une portée inférieure (28) de réception du tube de sortie (17) et une portée supérieure (29) qui est surmontée par une lèvre d'étanchéité (30), ladite soupape étant agencée pour présenter un état stable dans lequel la lèvre d'étanchéité (30) occulte de façon étanche l'ouverture aval (25b) et un état contraint par appui axial du tube de sortie (17) sur la portée inférieure (28) dans lequel le siège (26) est comprimée par écrasement axial de la portée supérieure (29) sur la structure (24) en permettant la communication entre le passage amont (27) et l'ouverture amont (25a), ladite compression induisant un décollement de ladite lèvre pour ouvrir la communication entre l'ouverture aval (25b) et le passage aval (23) afin de permettre le remplissage du réservoir (2) par mise en communication étanche du tube de sortie (17) avec le réservoir par l'intermédiaire des passages (27, 25, 23).

2. Flacon de distribution selon la revendication 1, **caractérisé en ce que** la structure comprend un plot (24) présentant une paroi périphérique délimitée entre une surface intérieure (24a), une surface extérieure (24b) et un bord inférieur libre (24c), le passage intermédiaire (25) comprenant au moins un conduit formé en creux dans ladite paroi avec l'ouverture amont (25a) - respectivement aval (25b) - débouchant dans la surface intérieure (24a) - respectivement extérieure (24b).

3. Flacon de distribution selon la revendication 2, **caractérisé en ce que** le conduit (25) débouche dans le bord inférieur (24c).

4. Flacon de distribution selon la revendication 2 ou 3, **caractérisé en ce que** le passage amont (27) débouche dans le plot (24), la portée supérieure (29) étant disposée en regard du bord inférieur (24c) pour être écrasé sur lui en état contraint et la lèvre (30) à l'état stable étant en appui étanche sur la surface extérieure (24b).

5. Flacon de distribution selon l'une quelconque des revendications 1 à 4, **caractérisé en ce que** la lèvre d'étanchéité (30) est reliée au siège (26) de sorte que la compression - respectivement l'extension - axial dudit siège entre ses portées supérieure (29) et inférieure (28) induise un décollement - respectivement un plaquage - radial de ladite lèvre sur l'ouverture aval (25b).

6. Flacon de distribution selon la revendication 5, **caractérisé en ce que** les portées inférieure (28) et supérieure (29) s'étendent radialement autour du passage amont (27) en étant espacées axialement, la lèvre (30) s'étendant radialement autour de ladite portée supérieure en étant reliée à elle par l'intermédiaire d'un pan (31) incliné vers l'extérieur.

7. Flacon de distribution selon l'une quelconque des revendications 1 à 6, **caractérisé en ce que** le clapet (22) comprend une armature (33) sur laquelle est associé un élément (22a) en matériau élastiquement déformable sur lequel est formé le siège (26), ladite armature comprenant un paroi périphérique (34) d'association au chapeau (20) et un plateau (35) disposé entre les portées supérieure (29) et inférieure (28) en présentant un orifice (36) par lequel le passage amont (27) s'étend.

8. Flacon de distribution selon la revendication 7, **caractérisé en ce que** le plateau (35) s'étend radialement et est relié à la paroi périphérique (34) par au moins un bras (37) permettant un déplacement axial élastique dudit plateau à l'intérieur de ladite paroi périphérique.

9. Flacon de distribution selon l'une quelconque des revendications 1 à 8, **caractérisé en ce que** le dispositif de prélèvement (5) est du type sans reprise d'air dans le réservoir (2) de conditionnement en compensation du volume de produit distribué.

10. Flacon de distribution selon l'une quelconque des revendications 1 à 9, **caractérisé en ce que** la soupape (15) de remplissage est recouverte de façon réversible par un opercule (32) d'étanchéité.

11. Flacon de distribution selon l'une quelconque des revendications 1 à 10, **caractérisé en ce que** le corps (1) présente une ouverture inférieure (1b) dans laquelle le chapeau (20) est monté de façon étanche.

12. Flacon de distribution selon l'une quelconque des revendications 1 à 11, **caractérisé en ce que** le réservoir (2) présente une dépression d'air qui est agencée pour pouvoir réaliser le remplissage en produit par aspiration du produit contenu dans la source de produit (16).

13. Flacon de distribution selon la revendication 12, **caractérisé en ce que** le dispositif de prélèvement (5) étant équipé d'un bouton poussoir (3) qui est pourvu d'un orifice de distribution (4) du produit, ledit bouton poussoir étant déplaçable réversiblement sur une course d'actionnement dudit dispositif entre une position au repos et une position enfoncée dans laquelle l'orifice de distribution (4) est en communication avec le réservoir (2) par l'intermédiaire dudit dispositif, une paroi supérieure (40) étant intégrée au corps (1) par l'intermédiaire d'un moyen de liaison étanche (41) qui peut être détruit manuellement, ledit dispositif de prélèvement étant monté dans ledit corps avec le bouton poussoir (3) maintenu en position enfoncée sur ladite paroi supérieure de sorte à mettre ledit moyen de liaison en communication avec ledit réservoir.

## Patentansprüche

1. Spenderflasche für ein flüssiges Produkt, umfassend einen Körper (1), in dem ein Behälter (2) gebildet ist, der für die Aufbewahrung des Produkts bestimmt ist, wobei die Flasche ferner eine Vorrichtung zur Entnahme (5) des aufbewahrten Produkts umfasst, die auf abdichtende Weise in dem Körper montiert ist, wobei der Körper ferner mit einem Ventil (15) zum Befüllen des Behälters versehen ist, das vorgesehen ist, um das Herstellen einer Verbindung eines Auslassrohrs (17) einer Produktquelle (16) mit dem Behälter zu ermöglichen, wobei das Ventil (15) eine starre Kappe (20) umfasst, die eine interne Aufnahme (21) aufweist, in der ein verformbares Klappenventil (22) montiert ist, wobei die Kappe auf abdichtende Weise in dem Körper montiert ist, um eine Verbindung der internen Aufnahme (21) mit dem Behälter (2) mittels eines stromabwärtigen Durchgangs (23) herzustellen,
wobei die interne Aufnahme eine Konstruktion (24) aufweist, die mit einem Zwischendurchgang (25) versehen ist, der zwischen einer stromaufwärtigen Öffnung (25a) und einer stromabwärtigen Öffnung (25b) gebildet ist, wobei die Flasche **dadurch gekennzeichnet ist, dass** das verformbare Klappenventil (22) einen Sitz (26) aufweist, der mit einem stromaufwärtigen Durchgang (27) zwischen einer unteren Auflagefläche (28) zur Aufnahme des Auslassrohrs (17) und einer oberen Auflagefläche (29), die von einer Dichtlippe (30) überragt wird, gebildet ist, wobei das Ventil eingerichtet ist, um einen stabilen Zustand aufzuweisen, in dem die Dichtlippe (30) auf abdichtende Weise die stromabwärtige Öffnung (25b) verdeckt, und einem durch axiale Abstützung des Auslassrohrs (17) auf der unteren Auflagefläche (28) beanspruchten Zustand, in dem der Sitz (26) durch axiale Quetschung der oberen Auflagefläche (29) auf der Konstruktion (24) zusammengedrückt wird, indem er die Verbindung zwischen dem stromaufwärtigen Durchgang (27) und der stromaufwärtigen Öffnung (25a) ermöglicht, wobei das Zusammendrücken eine Ablösung der Lippe bewirkt, um die Verbindung zwischen der stromabwärtigen Öffnung (25b) und dem stromabwärtigen Durchgang (23) zu öffnen, um das Befüllen des Behälters (2) durch Herstellen einer abdichtenden Verbindung des Auslassrohrs (17) mit dem Behälter mittels der Durchgänge (27, 25, 23) zu ermöglichen.

2. Spenderflasche nach Anspruch 1, **dadurch gekennzeichnet, dass** die Konstruktion einen Block (24) umfasst, der eine umlaufende Wand darstellt, die zwischen einer inneren Fläche (24a), einer äußeren Fläche (24b) und einem freien unteren Rand (24c) begrenzt ist, wobei der Zwischendurchgang (25) wenigstens eine Leitung umfasst, die vertieft in der Wand gebildet ist, wobei die stromaufwärtige Öffnung (25a) - bzw. stromabwärtige Öffnung (25b) - in der inneren Fläche (24a) - bzw. äußeren Fläche (24b) - mündet.

3. Spenderflasche nach Anspruch 2, **dadurch gekennzeichnet, dass** die Leitung (25) in dem unteren Rand (24c) mündet.

4. Spenderflasche nach Anspruch 2 oder 3, **dadurch gekennzeichnet, dass** der stromaufwärtige Durchgang (27) in dem Block (24) mündet, wobei die obere Auflagefläche (29) dem unteren Rand (24c) gegenüber angeordnet ist, um in beanspruchtem Zustand auf diesem gequetscht zu werden, und wobei die Lippe (30) in stabilem Zustand in abdichtender Abstützung auf der äußeren Fläche (24b) ist.

5. Spenderflasche nach einem der Ansprüche 1 bis 4, **dadurch gekennzeichnet, dass** die Dichtlippe (30) mit dem Sitz (26) so verbunden ist, dass das axiale Zusammendrücken - bzw. Dehnen - des Sitzes zwischen seiner oberen (29) und unteren (28) Auflagefläche eine radiale Ablösung - bzw. Anpressung - der Lippe auf die stromabwärtige Öffnung (25b) bewirkt.

6. Spenderflasche nach Anspruch 5, **dadurch gekennzeichnet, dass** die untere (28) und obere (29) Auflagefläche sich radial um den stromaufwärtigen Durchgang (27) erstrecken, indem sie axial beabstandet sind, wobei sich die Lippe (30) radial um die obere Auflagefläche erstreckt, indem sie mit ihr mittels einer nach außen geneigten Schräge (31) verbunden ist.

7. Spenderflasche nach einem der Ansprüche 1 bis 6, **dadurch gekennzeichnet, dass** das Klappenventil (22) eine Bewehrung (33) umfasst, mit der ein Element (22a) aus elastisch verformbarem Material verbunden ist, auf dem der Sitz (26) gebildet ist, wobei die Bewehrung eine umlaufende Wand (34) zur Verbindung mit der Kappe (20) und eine Platte (35) umfasst, die zwischen der oberen (29) und unteren (28) Auflagefläche angeordnet ist, indem sie eine Öffnung (36) aufweist, durch die sich der stromaufwärtige Durchgang (27) erstreckt.

8. Spenderflasche nach Anspruch 7, **dadurch gekennzeichnet, dass** die Platte (35) sich radial erstreckt und mit der umlaufenden Wand (34) durch wenigstens einen Arm (37) verbunden ist, der die axiale Federbewegung der Platte im Inneren der umlaufenden Wand ermöglicht.

9. Spenderflasche nach einem der Ansprüche 1 bis 8, **dadurch gekennzeichnet, dass** die Entnahmevorrichtung (5) vom Typ ohne Luftaufnahme aus dem Aufbewahrungsbehälter (2) zur Kompensierung des gespendeten Produktvolumens ist.

10. Spenderflasche nach einem der Ansprüche 1 bis 9, **dadurch gekennzeichnet, dass** das Füllventil (15) auf reversible Weise durch einen Dichtungsverschluss (32) abgedeckt ist.

11. Spenderflasche nach einem der Ansprüche 1 bis 10, **dadurch gekennzeichnet, dass** der Körper (1) eine untere Öffnung (1 b) aufweist, in der die Kappe (20) auf abdichtende Weise montiert ist.

12. Spenderflasche nach einem der Ansprüche 1 bis 11, **dadurch gekennzeichnet, dass** der Behälter (2) einen Luftunterdruck aufweist, der vorgesehen ist, um das Befüllen mit dem Produkt durch Ansaugen des in der Produktquelle (16) enthaltenen Produkts durchführen zu können.

13. Spenderflasche nach Anspruch 12, **dadurch gekennzeichnet, dass** die Entnahmevorrichtung (5) mit einem Drucktaster (3) versehen ist, der mit einer Spenderöffnung (4) für das Produkt versehen ist, wobei der Drucktaster reversibel bewegbar ist auf einer Betätigungsstrecke der Vorrichtung zwischen einer Ruhestellung und einer gedrückten Stellung, in der die Spenderöffnung (4) mit dem Behälter (2) mittels der Vorrichtung in Verbindung ist, wobei die obere Wand (40) in den Körper (1) mittels eines abdichtenden Verbindungsmittels (41) integriert ist, das manuell zerstört werden kann, wobei die Entnahmevorrichtung in dem Körper montiert ist, wobei der Drucktaster (3) in gedrückter Stellung auf der oberen Wand so gehalten wird, dass er eine Verbindung des Verbindungsmittels mit dem Behälter herstellt.

## Claims

1. Bottle for dispensing a fluid product comprising a body (1) in which a container (2) intended for packaging said product is formed, said bottle further comprising a device (5) for taking off said packaged product that is mounted sealingly in said body, said body further being equipped with a valve (15) for filling said container that is arranged so as to put an outlet tube (17) of a product source (16) in communication with said container, the valve (15) comprising a rigid cover (20) having an internal housing (21) in which a deformable shutter (22) is mounted, said cover being mounted sealingly in said body in order to put the internal housing (21) in communication with the container (2) by means of a downstream passage (23), said internal housing having a structure (24) equipped with an intermediate passage (25) formed between an upstream opening (25a) and a downstream opening (25b), said bottle being **characterised in that** the deformable shutter (22) has a seat (26) equipped with an upstream passage (27) formed between a lower span (28) for receiving the outlet tube (17) and an upper span (29) that is surmounted by a sealing lip (30), said valve being arranged so as to have a stable state in which the sealing lip (30) sealingly closes off the downstream opening (25b) and a state constrained by axial abutment of the outlet tube (17) on the lower span (28) in which the seat (26) is compressed by axial crushing of the upper span (29) on the structure (24) while allowing communication between the upstream passage (27) and the upstream opening (25a), said compression causing a detachment of said lip in order to open communication between the downstream opening (25b) and the downstream passage (23) in order to allow filling of the reservoir (2) by putting the outlet tube (17) in sealed communication with the container by means of the passages (27, 25, 23).

2. Dispensing bottle according to claim 1, **characterised in that** the structure comprises a stud (24) having a peripheral wall delimited between an internal surface (24a), an external surface (24b) and a free bottom edge (24c), the intermediate passage (25) comprising at least one conduit formed in a hollow in said wall with the upstream opening (25a) - or respectively the downstream opening (25b) - emerging in the internal surface (24a) - or respectively the external surface (24b).

3. Dispensing bottle according to claim 2, **characterised in that** the conduit (25) emerges in the bottom edge (24c).

4. Dispensing bottle according to claim 2 or claim 3, **characterised in that** the upstream passage (27) emerges in the stud (24), the upper span (29) being disposed opposite the bottom edge (24c) so as to be crushed on it in the constrained state and the lip (30) in the stable state being in sealed abutment on the external surface (24b).

5. Dispensing bottle according to any of claims 1 to 4, **characterised in that** the sealing lip (30) is connected to the seat (26) so that the axial compression - or respectively extension - of said seat between its upper (29) and lower (28) spans causes a radial detachment - or respectively pressing - of said lip on the downstream opening (25b).

6. Dispensing bottle according to claim 5, **characterised in that** the lower (28) and upper (29) spans extend radially around the upstream passage (27) while being spaced apart axially, the lip (30) extending radially around said upper span while being connected thereto by means of an outwardly inclined surface (31).

7. Dispensing bottle according to any of claims 1 to 6, **characterised in that** the shutter (22) comprises a frame (33) on which there is associated an element (22a) made from elastically deformable material on which the seat (26) is formed, said frame comprising a peripheral wall (34) for association with the cover (20) and a plate (35) disposed between the upper (29) and lower (28) spans while having an orifice (36) through which the upstream passage (27) extends.

8. Dispensing bottle according to claim 7, **characterised in that** the plate (35) extends radially and is connected to the peripheral wall (34) by at least one arm (37) allowing an elastic axial movement of said plate inside said peripheral wall.

9. Dispensing bottle according to any of claims 1 to 8, **characterised in that** the taking-off device (5) is of the type without take-up of air in the packaging container (2) in compensation for the volume of product dispensed.

10. Dispensing bottle according to any of claims 1 to 9, **characterised in that** the filling valve (15) is reversibly covered by a sealing cap (32).

11. Dispensing bottle according to any of claims 1 to 10, **characterised in that** the body (1) has a lower opening (1 b) in which the cover (20) is mounted sealingly.

12. Dispensing bottle according to any of claims 1 to 11, **characterised in that** the container (2) has a negative air pressure that is arranged so as to be able to effect the filling with product by suction of the product contained in the product source (16).

13. Dispensing bottle according to claim 12, **characterised in that**, the taking-off device (5) being equipped with a push button (3) that is provided with an orifice (4) for dispensing the product, said push button being reversibly movable over an actuating path for said device between an idle position and a pressed-in position in which the dispensing orifice (4) is in communication with the container (2) by means of said device, a top wall (40) being integrated in the body (1) by means of a sealed connection means (41) that can be destroyed manually, said taking-off device being mounted in said body with the push button (3) held in the pressed-in position on said top wall so as to put said connection means in communication with said container.
